# EUROPÄISCHE PATENTSCHRIFT

(11) **EP 1 518 674 B1**
(45) Veröffentlichungstag und Bekanntmachung des Hinweises auf die Patenterteilung: **27.07.2011**
(21) Anmeldenummer: 03103567.8
(22) Anmeldetag: 26.09.2003
(51) Int. Cl.: B41F 13/08, B41F 31/26, B65H 27/00

(54) **Walze eines Farb- oder Feuchtwerks einer Druckmaschine**
Inking or damping roller of a printing machine
Rouleau d'encrage ou mouillage d'une machine d'impression

(43) Veröffentlichungstag der Anmeldung: 30.03.2005
(62) Teilanmeldung aus: 05103312.4
(73) Patentinhaber: Koenig & Bauer Aktiengesellschaft, 97080 Würzburg (DE)
(72) Erfinder: Kohtz, Heinz, 97076 Würzburg (DE); Weschenfelder, Kurt Johannes, 97299 Zell/Main (DE)
(74) Vertreter: Hoffmann, Thomas

(56) Entgegenhaltungen:
- EP-A- 0 544 374
- DE-A- 4 109 438
- DE-A- 19 927 897
- GB-A- 244 634

## Beschreibung

Die Erfindung betrifft eine Walze eines Farb- oder Feuchtwerks einer Druckmaschine gemäß dem Oberbegriff des Anspruchs 1.

Durch die EP 0 544 374 B1 ist eine Walze mit einem zylindrischen Außenkörper aus Kunststoff und einer innenliegenden Welle aus Kunststoff bekannt, wobei die Endbereiche der innenliegenden Welle jeweils Metallummantelungen aufweisen, welche sich bis an das jeweilige Wellenende erstrecken.

In der DE 102 44 043 A1 ist ein Walzenschloss für eine Walze einer Druckmaschine mit mindestens einem allein dieser Walze zugeordneten Aktor für das Ein- und/oder das An- und Abstellen der Walze an ein anderes Aggregat bekannt.

Die DE 25 28 008 A1 zeigt eine Druckmaschine mit Walzen bzw. Zylindern, welche eine Breite zum Druck von sechs nebeneinander angeordneten Zeitungsseiten aufweisen.

Durch die GB 244,634 A ist ein Rotationskörper einer Arbeitsmaschine mit einem zylindrischen Außenkörper und einer im Außenkörper konzentrisch angeordneten zentralen Welle bekannt, wobei stirnseitig jeweils ein metallischer Zapfen mit der zentralen Welle und dem Außenkörper in der Weise verbunden ist, dass eine Lagerstelle eines Radiallagers und einer Verbindung zwischen Zapfen und Welle in voneinander verschiedenen Bereichen des Zapfens liegen.

Die DE 41 09 438 A1 offenbart eine Walze einer Druckmaschine mit einem zylindrischen Außenkörper mit einer tragende CFK-Schicht und einer im Außenkörper konzentrisch angeordneten zentralen Welle, welche stirnseitig jeweils mit einem Zapfen in der Weise verbunden ist, dass eine Lagerstelle eines Radiallagers und einer Verbindung zwischen Zapfen und Welle in voneinander verschiedenen Bereichen des Zapfens liegen.

Der Erfindung liegt die Aufgabe zugrunde, eine Walze eines Farb- oder Feuchtwerks einer sechs Zeitungsseiten breiten Druckmaschine zu schaffen, welche stabil und verschleißarm ausgebildet ist.

Die Aufgabe wird erfindungsgemäß durch die Merkmale des Anspruchs 1 gelöst.

Die mit der Erfindung erzielbaren Vorteile bestehen insbesondere darin, dass mit einfachen Mitteln eine stabile und verschleißarme Ausführung eines Rotationskörpers geschaffen ist. Dieser weist aufgrund seines niedrigen Eigengewichtes eine verminderte Durchbiegung in seiner Längsausdehnung auf und ist dennoch verschleißarm gelagert. In vorteilhafter Ausführung weist er mindesten einen Aktor auf, mittels welchem er unabhängig von Stellbewegungen benachbarter Aggregate für sich allein justier und/oder an- bzw. abstellbar ist.

Besonders vorteilhaft sind die genannten Ausführungen in Verbindung mit langen, schlanken Zylindern oder Walzen, z. B. Walzen einer zumindest vier Druckseiten (z.B. Zeitungsseiten) breiten Druckmaschine.

Die Walze weist eine Länge ihrer wirksamen Mantelfläche auf, welche zumindest sechs Breiten einer Druckseite, insbesondere Zeitungsseite, entspricht,

Die Walze weist eine nichtmetallische Hülle aus CFK auf, welche im Bereich der Enden auf metallischen Zapfen, insbesondere Vollkörper, rotierbar gelagert ist.

Die metallischen Zapfen sowie deren Anordnung in Bezug auf die Welle und die Lager ermöglichen eine einfache und exakte Herstellung und darüber hinaus eine hohe Verschleißfestigkeit und Stabilität. Bei "innenliegenden" Zapfen können Zapfen und Lager baulich klein (Kosten), und die Welle mit vergrößertem Durchmesser (Steifheit) gewählt werden.

Durch die räumliche Trennung der Verbindung zwischen Zapfen und Welle auf der einen, und dem Radiallager auf der anderen Seite, ist im Gegensatz zu reinen Metalleinfassungen eine höhere Präzision bei der Anpassung zwischen Lager und Zapfen und eine höhere Beanspruchbarkeit des Zapfens im Bereich des Lagers möglich.

Die beiden stirnseitig angeordneten metallischen Zapfen sind durch eine innen liegende Welle miteinander verbunden. Die innen liegende Welle ist aus dem Kunststoff CFK ausgeführt.

Bei der Ausführung einer innenliegenden Welle aus Kunststoff ist die Lagerung der Walze in einem Bereich der Zapfen von Vorteil, welcher axial betrachtet außerhalb der die Zapfen verbindenden Kunststoffwelle liegt. Insbesondere sind die metallischen Zapfen in diesem Bereich vorteilhaft als Vollkörper ausgeführt, welche in die Kunststoffwelle eingreifen.

Im Hinblick auf das Schwingungs- und Durchbiegungsverhalten langer, schlanker Rotationskörper ist ein einzelnes, d.h. einzeln dosierbares, Stellen sowie eine Welle zur Versteifung - insbesondere aus Kunststoff - von Vorteil.

Beispiele von Rotationskörpern sind in den Zeichnungen dargestellt und werden im Folgenden näher beschrieben.

Es zeigen:
- Fig. 1: ein erstes Ausführungsbeispiel des Rotationskörpers mit Befestigung
- Fig. 2: ein nicht beanspruchtes Beispiel eines Rotationskörpers mit Befestigung

Ein Rotationskörper 01 einer Arbeitsmaschine, insbesondere ein Zylinder 01 oder eine Walze 01 einer Druckmaschine, weist einen zylindrischen Außenkörper 02 auf, welcher im Bereich seiner Enden über Lager 03, z. B. Radiallager, insbesondere Wälzlager, auf im Betrieb gestell- und drehfesten Zapfen 04 in einem Gestell 05 der Arbeitsmaschine gelagert ist. Das Gestell 05 und eine unten näher beschriebene Befestigungseinrichtung sind in Fig. 1 und 2 nicht dargestellt, jedoch vorzugsweise in gleicher Weise vorgesehen. Der Außenkörper 02 weist zumindest in einem Bereich seiner nutzbaren Ballenlänge L eine Hülle 06 mit kreisringförmigem Profil auf. Unter nutzbare Länge L wird hier eine Länge des Ballens bzw. der Mantelfläche des Außenkörpers 02 verstanden, welcher zur Übertragung von Flüssigkeiten wie Farbe oder Feuchtmittel oder zur Führung von bahnförmigem Material geeignet ist, d. h. eine Kontaktfläche zu einem zu bearbeitenden Stoff oder einem zusammen wirkenden Aggregat bildet. Im Farbwerk ist dies die zur Farb- oder Feuchtmittelübertragung vorgesehene Länge des Walze 01, im Bereich von Druckwerkszylindern die zu druckende Breite.

Die Hülle 06 wird zumindest durch eine Schicht 07 aus CFK, gebildet. Sie kann auf ihrer nach außen gerichteten Fläche vorteilhaft eine Beschichtung 08, z. B. eine elastische Schicht, aufweisen. Das Kunststoffrohr ist hierbei Last tragend ausgeführt, d. h. sie trägt - im Unterschied beispielsweise zu Sleeves oder anderen dünnwandigen Trägerschichten oder Beschichtungen - wesentlich zur Aufnahme einer Biege-, Scher- und/oder Schubkraft bei.

Zur Versteifung weist der Rotationskörper 01 konzentrisch zu seinem Außenkörper 02 eine innenliegende, zentrale Welle 09, z. B. Hohlwelle 09 auf, welche die beiden Zapfen 04 miteinander verbindet. In einer möglichen Ausführung können die Zapfen 04 und die Welle 09 bzw. nicht dargestellte Verbindungen aus Metall voneinander lösbar ausgeführt sein. In der dargestellten Ausführung ist die die Zapfen 04 verbindende Welle 09 aus dem Kunststoff (Kunststoffwelle 09) CFK ausgeführt. Die Kunststoffwelle 09 ist dementsprechend Last tragend über die freie Länge ausgeführt, d. h. sie nimmt ohne weitere metallische Unterstützung in diesem Bereich Biege-, Scher- und/oder Schubkraft auf. Die Zapfen 04 sind jedoch sowohl in der Ausführung nach Fig. 1 als auch in der Darstellung nach Fig. 2 metallisch ausgeführt, wobei die Lagerung des Außenkörpers 02 in einem Bereich der Zapfen 04 erfolgt, welcher axial betrachtet außerhalb der die Zapfen verbindenden Kunststoffwelle 09 liegt. Insbesondere sind die metallischen Zapfen 04 in diesem Lagerbereich als Vollkörper ausgeführt. Die räumliche Trennung der Lagerstelle und der Verbindung und zusätzlich ggf. die Ausbildung des die Lagerung aufnehmenden Zapfenbereichs als Vollkörper bergen Vorteile hinsichtlich einer einfachen und exakten Fertigung sowie hoher Stabilität.

Der Zapfen 04 bzw. ein Teil eines mehrteiligen Zapfens 09 greift mit einem gestellfernen Ende in die Kunststoffwelle ein (Fig. 1). Hierbei liegt die Verbindung zwischen der Welle 09 und dem Zapfen 04 in einem vom Lagerbereich zwischen Außenkörper 02 und Zapfen 04 verschiedenen Bereich.

Im Gegensatz zur Ausführung nach Fig. 1 ist ein weiter Bereich des Außenkörpers 02 in der Darstellung der Fig. 2 ohne zusätzliche metallische Unterstützung ausgeführt. Die Kunststoffschicht 07 ist dementsprechend Last tragend über die freie Länge ausgeführt, d. h. sie nimmt im wesentlichen alleine in diesem Bereich die Biege-, Scher- und/oder Schubkraft auf. Material und Wandstärke d07 sind so gewählt, dass bei einer Last von ca. 10 N/cm (als Linienkraft gleichmäßig über die Ballenlänge L aufgebracht) eine Durchbiegung von maximal 0,2 mm resultiert. Die Wandstärke d07 des als CFK Rohr ausgebildeten Schicht 07 liegt vorteilhaft für die mindestens 6 Druckseiten Breite Walze 01 bei 5 bis 15 mm, insbesondere 6 bis 12 mm.

In beiden genannten Ausführungen kann das Lager 03 als Lagerring entsprechenden Durchmessers zwischen Hülle 06 und Zapfen 04 angeordnet sein oder aber - wie dargestellt - kann eine Nabe 12 die Hülle 06 mit dem Lager 03 verbinden. Die Nabe 12 ist vorzugsweise metallisch ausgeführt.

Im ersten Ausführungsbeispiel ist die Nabe 12 gleichzeitig Bestandteil eines Grundkörpers 13, hier Walzen- bzw. Zylindergrundkörpers 13, welcher auf der gesamten wirksamen Länge L des Rotationskörpers 01 rohrförmig die Hülle 06 unterstützt. Eine Stärke d13 des Grundkörpers 13 im Bereich zwischen den Naben 12 - und damit auch sein Gewicht - kann aufgrund der Ausführung der Hülle 06 mit Kunststoffrohr 07 sehr gering, z.B. 1 bis 5 mm, insbesondere 1,5 bis 4 mm, ausgeführt sein. Die Ausführung des Außenkörpers 02 mit Grundkörper 13 ist auf die übrige Ausführung des Rotationskörpers 01 aus Fig. 2 anwendbar, wie auch die Ausführung ohne Grundkörper 13 aus Fig. 2 auf die Ausführung nach Fig. 1.

In den Beispielen sind die Zapfen 04 stufig und/oder mehrteilig ausgeführt. Sie können prinzipiell ein- oder mehrteilig, stufig oder rein zylindrisch ausgeführt sein.

Der Rotationskörper 01 ist bevorzugt als schlanker Zylinder 01 bzw. schlanke Walze 01 mit einem Verhältnis von nutzbarer Länge L zu Durchmesser D von z. B. 10 bis 14, insbesondere 11 bis 13 ausgeführt. Die nutzbare bzw. wirksame Länge L des Rotationskörpers 01 liegt zwischen 1.850 mm und 2.400 mm, vorzugsweise zwischen 1.950 und 2.250 mm. Sie weist vorzugsweise mindesten eine Länge L auf, welche sechs Breiten einer Druckseite, insbesondere Breiten einer Zeitungsseite entspricht. Der Durchmesser D liegt z. B. zwischen 115 und 170 mm, insbesondere von 125 bis 160 mm.

Die Zapfen 04 des Rotationskörpers 01 sind vorzugsweise in Befestigungsvorrichtungen 14, z. B. Lagerschalen, jeweils stirnseitig mit dem Gestell 05 verbunden.

Dem Rotationskörper 01 ist in dargestellter Ausführung zum Ein- und/oder das An- und Abstellen mindesten ein eigener Aktuator 16 zugeordnet, mittels welchem er unabhängig von Stellbewegungen benachbarter Aggregate und/oder Rotationskörpern für sich allein justier und/oder an- bzw. abstellbar ist. Der Aktuator 16 kann grundsätzlich in unterschiedlicher Weise, z.B. als elektromotorisch, magnetisch, pneumatisch oder hydraulisch wirkendes Stellmittel, ausgeführt sein, welcher in einer Richtung senkrecht zur Rotationsachse des Rotationskörpers 01 wirkt und den Zapfen 04 bzw. die Befestigungsvorrichtung 14 in der Ebene senkrecht zur Rotationsachse gegenüber dem Gestell 05 bewegen und ggf. fixieren kann. Vorzugsweise ist zu beiden Stirnseiten des Rotationskörpers 01 jeweils ein Aktor 16 am Gestell 05 vorgesehen.

In Fig. 1 und 2 beinhaltet die Befestigungsvorrichtung 14 den Aktuator 16. Die Walze 01 kann mit ihrem Zapfen 04 lösbar an einem an der Befestigungsvorrichtung 14 vorgesehenen Schnellverschluss befestigt werden. Derartige Schnellverschlüsse bzw. Walzenschlösser sind aus dem Stand der Technik bekannt und weisen z. B. eine halbkreisförmige untere und eine nicht dargestellte lösbare oberen Lagerschale auf.

Die im Folgenden beschriebene im speziellen nicht beanspruchte Ausführung der Befestigungsvorrichtung 14 dient lediglich dem Verständnis der Figuren.

Die dargestellte Befestigungsvorrichtung 14 ist aus einem im wesentlichen hülsenförmigen Rahmenhalter 17 und einem Walzenhalter 18 aufgebaut, die relativ zueinander in einer Stellebene, die sich senkrecht zur Zeichenebene erstreckt, gegeneinander verschoben werden können. Der Rahmenhalter 17 kann beispielsweise mittels eines Schwenkarms schwenkbar an dem Gestell 05 einer Druckmaschine befestigt werden. Zwischen Rahmenhalter 17 und einem Teil des darin angeordneten Walzenhalters 18 ist in der Grundstellung ein kreiszylindrischer Spalt 19 mit einer Spaltbreite von beispielsweise 1 mm bis 10 mm, vorzugsweise 2 mm ausgebildet.

Um die bei der Einstellung der Walze 01 erforderlichen Stellbewegungen realisieren zu können bzw. den gewünschten Anpressdruck zwischen der Walze 01 und einer nicht dargestellten zweiten Walze aufbringen zu können, ist im Spalt 19 mindestens ein Aktuator 16 angeordnet. Über den Umfang verteilt sind vorzugsweise insgesamt mindestens drei, z. B. vier beispielsweise in der Art von Druckschläuchen ausgebildete Aktoren 16, von denen in Fig. 1 und 2 lediglich zwei im Schnitt dargestellt sind, angeordnet. Über nicht dargestellte Zuleitungen können die von der Wandung der Aktoren 16 gebildete Druckkammern mit Druck beaufschlagt werden. Abhängig von den jeweiligen Druckverhältnissen in den einer Befestigungsvorrichtung 14 zugeordneten Aktoren 16 wirkt auf den Walzenhalter 18 eine resultierende Kraft, so dass durch entsprechende Ansteuerung des Drucks in den Aktoren 16 die Walze 01 mit dem gewünschten Anpressdruck gegen die nicht dargestellte zweite Walze gedrückt werden kann. Da das in den Aktoren 16 unter Druck stehende Luftpolster kompressibel ist, können mechanische Störungen durch die daraus resultierende Federwirkung abgefangen werden.

Zur Fixierung des Walzenhalters 18 relativ zum Rahmenhalter 17 sind am Walzenhalter 18 beispielsweise Lamellenelemente 21 befestigt, die mit am Rahmenhalter 17 befestigten Lamellenelementen 22 unter Bildung eines Lamellenpakets kämmend angeordnet sind. Zur vorzugsweise reibschlüssigen Beklemmung des aus den Lamellenelementen 21; 22 gebildeten Lamellenpakets ist ein im Querschnitt T-förmiger Stempel 23 vorgesehen, dessen kreisförmiger Stempelkopf 24 z. B. mit einem kreisringförmigen Flansch am äußersten Lamellenelement 21 bzw. 22 des Lamellenpakets zur Anlage kommt. Am gegenüberliegenden Ende des Stempels 23 ist eine Druckplatte 25 befestigt, auf die die Federkraft eines in der Art eines Tellerfederpakets 26 ausgebildeten Federelements 26 wirkt. Das Federelement 26 wird vorgespannt zwischen die Druckplatte 25 und den Rahmenhalter 17 montiert, so dass das von den Lamellenelementen 21; 22 gebildete Lamellenpaket durch die Federkraft, die vom Stempel 23 auf die Lamellenelemente 21; 22 übertragen wird, beklemmt wird.

Zur Verstellung des Walzenhalters 18 relativ zum Rahmenhalter 17 muss die von den Lamellenelementen 21; 22 bzw. dem Stempel 23 und der Druckplatte 25 gebildete Fixiereinrichtung gelöst werden. Dazu ist z. B. im Rahmenhalter 17 ein Druckanschluss 27 vorgesehen, durch den eine Druckkammer 28 zwischen der Druckplatte 25 und einer Grundplatte des Rahmenhalters 17 mit einem Druckmedium, beispielsweise Druckluft beaufschlagt werden kann. Sobald der auf die Druckplatte 24 wirkende Luftdruck die Federkraft des Federelements 26 übersteigt, wird der Stempel 23 soweit vom äußersten Lamellenelement 21 bzw. 22 abgehoben, dass diese nicht mehr reibschlüssig beklemmt sind und relativ gegeneinander verschoben werden können.

In einer nicht dargestellten Weiterbildung des Rotationskörpers 01 kann der Zapfen 04 drehfest mit dem Außenkörper 02 verbunden sein. Ein Wälzlager 03 ist in diesem Fall nicht zwischen dem Außenkörper 02 und dem Zapfen 04, sondern zwischen dem Zapfen 04 und der Befestigungsvorrichtung bzw. dem Gestell 05 angeordnet. Hierbei gilt wiederum, dass die Lagerstelle für das Radiallager 03 nicht im Bereich der Verbindung von Welle 09 und Zapfen 04, sondern in einem davon verschiedenen Bereich angeordnet ist. Der Zapfen 04 ist zumindest in diesem Lagerbereich vorteilhaft als Vollkörper ausgeführt.

### Bezugszeichenliste

- 01: Rotationskörper, Walze, Zylinder
- 02: Außenkörper
- 03: Lager, Rotationslager
- 04: Zapfen
- 05: Gestell
- 06: Hülle
- 07: Schicht, Kunststoffschicht
- 08: Beschichtung
- 09: Welle, Hohlwelle, Kunststoffwelle
- 10: -
- 11: Ausnehmung
- 12: Nabe
- 13: Grundkörper, Walzen- bzw. Zylindergrundkörper
- 14: Befestigungsvorrichtung
- 15: -
- 16: Aktuator
- 17: Rahmenhalter
- 18: Walzenhalter
- 19: Spalt
- 20: -
- 21: Lamellenelement
- 22: Lamellenelement
- 23: Stempel
- 24: Stempelkopf
- 25: Druckplatte
- 26: Federelement, Tellerfederpaket
- 27: Druckanschluss
- 28: Druckkammer

- d13: Stärke
- d07: Wandstärke

- D: Durchmesser
- L: Länge, Ballenlänge, wirksame, nutzbare

## Patentansprüche

1. Walze eines Farb- oder Feuchtwerks einer Druckmaschine, welche eine wirksame Länge (L) auf seiner Mantelfläche von mindestens sechs Breiten einer Zeitungsseite aufweist, **dadurch gekennzeichnet, dass** ein Verhältnis zwischen einer nutzbaren Länge (L) auf der Mantelfläche und einem Durchmesser (D) zwischen 10 und 14 liegt, mit einem zylindrischen Außenkörper (02) und einer im Außenkörper (02) konzentrisch angeordneten zentralen Welle (09), dass die Welle (09) und zumindest eine tragende Schicht (07) einer Hülle (06) des Außenkörpers (02) aus Kunststoff ausgebildet sind, dass ein zwischen stirnseitigen Naben (12) oder Lagern (03) liegender Bereich des Außenkörpers (02) als Last tragende Schicht (07) lediglich eine rohrförmige Kunststoffschicht (07) aufweist, welche aus CFK ausgebildet ist, **dass** in stirnseitige Enden der als Hohlwelle (09) ausgebildeten Welle (09) jeweils ein metallischer Zapfen (04) eingreift, dass stirnseitig jeweils der metallische Zapfen (04) mit der zentralen Welle (09) und dem Außenkörper (02) in der Weise verbunden ist, dass eine Lagerstelle eines Radiallagers (03) und eine Verbindung zwischen Zapfen (04) und Welle (09) in voneinander verschiedenen Bereichen des Zapfens (04) liegen, und dass die Schicht (07) als Rohr mit einer Wandstärke (d07) von 5 bis 15 mm ausgebildet ist.

2. Walze nach Anspruch 1, **dadurch gekennzeichnet, dass** das Radiallager (03) zwischen rotierbarem Außenkörper (02) und drehfestem Zapfen (04) angeordnet ist.

3. Walze nach Anspruch 1, **dadurch gekennzeichnet, dass** Außenkörper (02) und Zapfen (04) drehfest miteinander verbunden sind und das Radiallager (03) zwischen dem Zapfen (04) und einer bezüglich einer Drehbewegung gestellfesten Befestigungsvorrichtung (14) angeordnet ist.

4. Walze nach Anspruch 1, **dadurch gekennzeichnet, dass** der Walze (01) zu dessen An- bzw. Abstellung und/oder Einstellung im Hinblick auf ein benachbartes Aggregat mindestens ein eigener, lediglich dieser Walze (01) zugeordneter Aktuator (16) zugeordnet ist.

5. Walze nach Anspruch 4, **dadurch gekennzeichnet, dass** der Aktuator (16) in eine mit einem Gestell (05) verbundene Befestigungsvorrichtung (14) integriert ist.

6. Walze nach Anspruch 4, **dadurch gekennzeichnet, dass** mittels des Aktuators (16) ein einen Zapfen (04) aufnehmendes Walzenschloss in einer Ebene senkrecht zur Rotationsachse der Walze (01) bewegbar ist.

7. Walze nach Anspruch 4, **dadurch gekennzeichnet, dass** je Stirnseite der Walze (01) mindestens ein lediglich dieser zugeordneter Aktuator (16) vorgesehen ist.

8. Walze nach Anspruch 1, **dadurch gekennzeichnet, dass** die Schicht (07) als Rohr mit einer Wandstärke (d07) von 6 bis 12 mm ausgebildet ist.

9. Walze nach Anspruch 1, **dadurch gekennzeichnet, dass** die Welle (09) aus CFK ausgebildet ist.

## Claims

1. Roll of an inking or damping unit of a printing machine, which has an effective length (L) on its circumferential surface of at least six widths of a newspaper page, **characterized in that** a ratio between a usable length (L) on the circumferential surface and a diameter (D) is between 10 and 14, having a cylindrical outer element (02) and a central shaft (09) which is arranged concentrically in the outer element (02), **in that** the shaft (09) and at least one load-bearing layer (07) of a sleeve (06) of the outer element (02) are formed from plastic, **in that** a region of the outer element (02) that is located between end hubs (12) or bearings (03) as a load-bearing layer (07) has only one tubular plastic layer (07), which is formed from CFP, **in that** in each case a metallic journal (04) engages in ends of the shaft (09) formed as a hollow shaft (09), **in that**, at the ends in each case, the metallic journal (04) is connected to the central shaft (09) and the outer element (02) in such a way that a bearing point of a radial bearing (03) and a connection between journal (04) and shaft (09) are located in mutually different regions of the journal (04), and **in that** the layer (07) is formed as a tube with a wall thickness (d07) of 5 to 15 mm.

2. Roll according to Claim 1, **characterized in that** the radial bearing (03) is arranged between rotating outer element (02) and rotationally fixed journal (04).

3. Roll according to Claim 1, **characterized in that** outer element (02) and journal (04) are rotationally fixedly connected to each other, and the radial bearing (03) is arranged between the journal (04) and a fixing device (14) which, with respect to a rotational movement, is fixed to the frame.

4. Roll according to Claim 1, **characterized in that**, for the purpose of its setting on or off and/or adjustment with respect to an adjacent unit, the roll (01) is assigned at least one individual actuator (16) assigned only to this roll (01).

5. Roll according to Claim 4, **characterized in that** the actuator (16) is integrated in a fixing device (14) connected to a frame (05).

6. Roll according to Claim 4, **characterized in that**, by means of the actuator (16), a roll socket which receives a journal (04) can be moved in a plane perpendicular to the axis of rotation of the roll (01).

7. Roll according to Claim 4, **characterized in that**, for each end of the roll (01), at least one actuator (16) assigned only to the latter is provided.

8. Roll according to Claim 1, **characterized in that** the layer (07) is formed as a tube with a wall thickness (d07) of 6 to 12 mm.

9. Roll according to Claim 1, **characterized in that** the shaft (09) is formed from CFRP.

## Revendications

1. Rouleau d'un groupe d'encrage ou de mouillage d'une machine à imprimer, présentant une longueur efficace (L) sur sa surface d'enveloppe d'au moins six largeurs d'une page de journal, **caractérisé en ce qu'**un rapport, entre une longueur (L) utilisable sur la surface d'enveloppe et un diamètre (D) est dans une fourchette comprise entre 10 et 14, avec un corps extérieur (02) cylindrique et un arbre (09) central, disposé concentriquement dans le corps extérieur (02), **en ce que** l'arbre (09) et au moins une couche porteuse (07) d'une douille (06) du corps extérieur (02) sont réalisés en matière synthétique, **en ce qu'**une zone, située entre des moyeux (12) ou paliers (03), situés côté frontal, du corps extérieur (02), en tant que couche porteuse de charge (07), présente uniquement une couche de matière synthétique (07) tubulaire, réalisée en matériau composite en fibres de carbone (CFK), **en ce que**, en des extrémités situées côté frontal de l'arbre (09) réalisé sous forme d'arbre creux (09) s'engage chaque fois un tourillon (04) métallique, **en ce que**, du côté frontal, chaque fois le tourillon (04) métallique est relié à l'arbre central (09) et au corps extérieur (02), de manière qu'un point de tourillonnement d'un palier radial (03) et une liaison entre tourillon (04) et arbre (09) soient situés dans des zones différentes les unes des autres du tourillon (04), et **en ce que** la couche (07) est réalisée sous forme de tube, avec une épaisseur de paroi (d07) dans la fourchette comprise entre 5 et 15 mm.

2. Rouleau selon la revendication 1, **caractérisé en ce que** le palier radial (03) est disposé entre le corps extérieur (02) susceptible de tourner et le tourillon (04) assujetti en rotation.

3. Rouleau selon la revendication 1, **caractérisé en ce que** le corps extérieur (02) et le tourillon (04) sont reliés ensemble de manière assujettie en rotation et **en ce que** le palier radial (03) est disposé entre le tourillon (04) et un dispositif de fixation (14), fixé au bâti par rapport à un mouvement de rotation.

4. Rouleau selon la revendication 1, **caractérisé en ce qu'**au rouleau (01) est associé, pour obtenir sa position appliquée ou dégagée et/ou son réglage eu égard à un agrégat voisin, au moins un actionneur (16) propre, associé uniquement à ce rouleau (01).

5. Rouleau selon la revendication 4, **caractérisé en ce que** l'actionneur (16) est intégré dans un dispositif de fixation (14) relié à un bâti (05).

6. Rouleau selon la revendication 4, **caractérisé en ce qu'**une serrure de rouleau, recevant un tourillon (04), est déplaçable, au moyen de l'actionneur (16), dans un plan perpendiculaire à l'axe de rotation du rouleau (01).

7. Rouleau selon la revendication 4, **caractérisé en ce que**, sur chaque côté frontal du rouleau (01), est prévu au moins un actionneur (16), associé uniquement à celui-ci.

8. Rouleau selon la revendication 1, **caractérisé en ce que** la couche (07) est réalisée sous forme de tube, d'une épaisseur de paroi (d07) dans la fourchette comprise entre 6 et 12 mm.

9. Rouleau selon la revendication 1, **caractérisé en ce que** l'arbre (09) est réalisé en matériau composite en fibres de carbone (CFK).
